# EUROPÄISCHE PATENTSCHRIFT

(11) **EP 2 240 356 B1**
(45) Veröffentlichungstag und Bekanntmachung des Hinweises auf die Patenterteilung: **13.04.2016**
(21) Anmeldenummer: 09710288.3
(22) Anmeldetag: 02.02.2009
(51) Int. Cl.: B61F 1/12, B61D 17/10

(54) **FAHRWERKSTRAVERSE FÜR EIN SCHIENENFAHRZEUG**
UNDERCARRIAGE CROSS MEMBER FOR A RAIL VEHICLE
TRAVERSE DE TRAIN DE ROULEMENT POUR UN VÉHICULE SUR RAILS

(30) Priorität: 12.02.2008 DE 102008008681
(43) Veröffentlichungstag der Anmeldung: 20.10.2010
(73) Patentinhaber: Siemens Aktiengesellschaft, 80333 München (DE)
(72) Erfinder: STIEDL, Hans, 47495 Rheinberg (DE)
(86) Internationale Anmeldenummer: PCT/EP2009/051122
(87) Internationale Veröffentlichungsnummer: WO 2009/100992

(56) Entgegenhaltungen:
- EP-A- 0 775 621
- EP-A- 1 557 337
- WO-A1-01/36245

## Beschreibung

Die Erfindung bezieht sich auf eine Fahrwerkstraverse für ein Schienenfahrzeug, welche ausschliesslich aus Aluminium-Strangpressprofilen aufgebaut ist.

Den nächstliegenden Stand der Technik bildet WO 01/36245.

Eine Fahrwerkstraverse ist beispielsweise aus der EP 0 775 621 A1 bekannt, wobei zur Materialauswahl für die Fahrwerkstraverse keine Aussagen getroffen werden.

Ebenfalls zum Stand der Technik gehört die EP 1 557 337 A1, welche einen Wagenkastenvorbau zum Gegenstand hat, der aus Aluminium-Strangpressprofilen aufgebaut ist. Bekannte Fahrwerkstraversen für Schienenfahrzeuge, die aus dem Material "Aluminium" hergestellt sind, sind Gussteile. Bekanntermaßen ist die Herstellung von Gussteilen vergleichsweise kostspielig und aufwendig.

Der Erfindung liegt daher die Aufgabe zugrunde, eine Fahrwerkstraverse anzugeben, die unter Beibehaltung des Materials "Aluminium" eine günstigere Fertigung ermöglicht. Diese Aufgabe wird dadurch gelöst, dass die Fahrwerkstraverse ausschließlich aus Aluminium-Strangpressprofilen aufgebaut ist, sie eine allgemein H-förmige Struktur aufweist und die H-förmige Struktur von zwei parallel nebeneinander angeordneten Querprofilen und zwei Längsprofilen gebildet ist, wobei die Querprofile jeweils mit ihren Stirnseiten mit beiden Längsprofilen verbunden sind, und Befestigungspunkte zur Befestigung der Fahrwerkstraverse an Langträgern eines Wagenkastens aufweist.

Die Herstellung von Strangpressprofilen ist allgemein kostengünstiger als diejenige von Gussteilen. Aus diesem Grund ergeben sich Vorteile durch den Einsatz von Strangpressprofilen.

Die Fahrwerkstraverse weist an den Längsprofilen Befestigungspunkte zur Befestigung der Fahrwerkstraverse an Langträgern eines Wagenkastens auf, wobei sie bevorzugt keine weiteren Befestigungspunkte zum Wagenkasten besitzt.

Es können auch weitere Befestigungspunkte an den Längsprofilen für Fahrwerkselemente vorhanden sein, die aus der Gruppe ausgewählt sind, die eine Wankstütze, Dämpfer und Anschläge umfasst. Dies ermöglicht es, typische Fahrwerkselemente an der Fahrwerkstraverse anzubringen.

Die Fahrwerkstraverse weist eine allgemein H-förmige Struktur auf. Dabei ist vorgesehen, dass die H-förmige Struktur von zwei parallel nebeneinander angeordneten Querprofilen und zwei Längsprofilen gebildet ist, wobei die Querprofile jeweils mit ihren Stirnseiten mit beiden Längsprofilen verbunden sind. Die beiden parallel zueinander angeordneten Strangpressprofile sind zweckmäßiger Weise ebenfalls miteinander verbunden. Die Etablierung der erforderlichen Verbindungen erfolgt bevorzugt durch Schweißen.

Dabei können vorgesehene Schweißnähte zwischen den Strangpressprofilen warm ausgelagert sein.

Ein Ausführungsbeispiel der Erfindung wird nachfolgend unter Bezugnahme auf die Zeichnung noch näher erläutert. Die einzige Figur zeigt eine perspektivische Ansicht einer Fahrwerkstraverse für ein Schienenfahrzeug.

Die in der Figur dargestellt Fahrwerkstraverse ist aus vier Strangpressprofilen aufgebaut, und zwar in der Weise, dass sich eine allgemein H-förmige Struktur ergibt. Unter Bezugnahme auf die H-Struktur sind zwei parallel nebeneinander verlaufende Querprofile Q1, Q2 vorgesehen, die mittels einer zwischen ihnen verlaufenden Schweißnaht 3 miteinander verbunden sind. Enden der Querprofile Q1, Q2 stoßen gegen ein rechtes und ein linkes Längsprofil L1, L2. Stirnseiten der Querprofile Q1, Q2 sind mit Hilfe von Schweißnähten 3 an den Längsprofilen L1, L2 befestigt. Sämtliche Scheißnähte 3 sind warm ausgelagert, was zur Erhöhung der Festigkeit der Nähte führt.

Beide Längsprofile L1, L2 sind mit Befestigungspunkten 1, 2 versehen, die folgende Aufgaben haben. Die Befestigungspunkte 1 haben gemeinsam, dass sie eine Verbindung zu einem Langträger eines mit der Fahrwerkstraverse zusammenwirkenden Wagenkastens ermöglichen. Die Befestigungspunkte 1 sind an jeweiligen Enden der Längsprofile L1, L2 und etwa in deren Mitte vorgesehen. Die Befestigungspunkte 1 bilden die einzige Befestigungsverbindung zwischen der Fahrwerkstraverse und dem Wagenkasten.

Die Befestigungspunkte 2 dienen zum Anbringen von Fahrwerkselementen, wie einer Wankstütze, eines oder mehrer Dämpfer von Anschlägen (sämtlich nicht dargestellt). Die Befestigungspunkte 2 sind an den Längsprofilen L1, L2 so anzuordnen, wie es eine allgemeine Auslegung des zugehörigen Fahrwerks erfordert. Im dargestellten Ausführungsbeispiel liegen die Befestigungspunkte 2 jeweils in einem geringen Abstand einwärts von den äußeren Befestigungspunkten 1.

Es ist hervorzuheben, dass in anderen Ausführungsformen der Erfindung auch mehr als zwei Querprofile oder auch nur ein einziges vorgesehen sein können. Auch sind Modifikationen hinsichtlich der Ausführung der Längsprofile denkbar.

## Patentansprüche

1. Fahrwerkstraverse für ein Schienenfahrzeug, welche ausschließlich aus Aluminium-Strangpressprofilen (Q1, Q2, L1, L2) aufgebaut ist,
**dadurch gekennzeichnet, dass**
sie eine allgemein H-förmige Struktur aufweist und die H-förmige Struktur von zwei parallel nebeneinander angeordneten Querprofilen (Q1, Q2) und zwei Längsprofilen (L1, L2) gebildet ist, wobei die Querprofile (Q1, Q2) jeweils mit ihren Stirnseiten mit beiden Längsprofilen (L1, L2) verbunden sind, und
die Längsprofile Befestigungspunkte (1) zur Befestigung der Fahrwerkstraverse an Langträgern eines Wagenkastens aufweisen.

2. Fahrwerkstraverse nach Anspruch 1,
**dadurch gekennzeichnet, dass**
sie keine weiteren Befestigungspunkte zu dem Wagenkasten aufweist.

3. Fahrwerkstraverse nach einem der Ansprüche 1 oder 2, **dadurch gekennzeichnet, dass** die Längsprofile
Befestigungspunkte (2) für Fahrwerkselemente aufweisen,
die aus der Gruppe ausgewählt sind, die eine Wankstütze, Dämpfer und Anschläge umfasst.

4. Fahrwerkstraverse nach einem der Ansprüche 1 bis 3, **dadurch gekennzeichnet, dass**
vorgesehene Schweißnähte (3) zwischen den Strangpressprofilen (Q1, Q2, L1, L2) warm ausgelagert sind.

## Claims

1. Undercarriage cross member for a rail vehicle, which undercarriage cross member is constructed exclusively from aluminium extruded profiles (Q1, Q2, L1, L2),
**characterized in that**
said undercarriage cross member has a generally H-shaped structure and the H-shaped structure is formed from two transverse profiles (Q1, Q2), which are arranged parallel to one another, and two longitudinal profiles (L1, L2), wherein the transverse profiles (Q1, Q2) are each connected by their end sides to both longitudinal profiles (L1, L2), and
the longitudinal profiles have attachment points (1) for attaching the undercarriage cross member to longitudinal carriers of a wagon body.

2. Undercarriage cross member according to Claim 1,
**characterized in that**
said undercarriage cross member has no further attachment points to the wagon body.

3. Undercarriage cross member according to either of Claims 1 and 2,
**characterized in that**
the longitudinal profiles have attachment points (2) for undercarriage elements which are selected from the group which comprises an anti-roll device, dampers and stops.

4. Undercarriage cross member according to one of Claims 1 to 3,
**characterized in that**
welding seams (3) which are provided between the extruded profiles (Q1, Q2, L1, L2) are hot-age-hardened.

## Revendications

1. Traverse de train de roulement pour un véhicule sur rail, qui
est constituée exclusivement de profilés ( Q1, Q2, L1, L2 ) filés à la presse en aluminium,
**caractérisée en ce que**
elle a une structure d'une manière générale en forme de H et la structure en forme de H est formée de deux profilés ( Q1, Q2 ) transversaux disposés parallèlement l'un à côté de l'autre et de deux profilés ( L1, L2 ) longitudinaux, les profilés ( Q1, Q2 ) transversaux étant reliés respectivement par leurs côtés frontaux aux deux profilés ( L1, L2 ) longitudinaux et
les profilés longitudinaux
ont des points ( 1 ) de fixation pour la fixation des traverses de trains de roulement à des longrines d'une caisse.

2. Traverse de train de roulement selon la revendication 1,
**caractérisée en ce que**
elle n'a pas d'autre point de fixation à la caisse.

3. Traverse de train de roulement selon l'une des revendications 1 ou 2,
**caractérisée en ce que** les profilés longitudinaux ont des points ( 2 ) de fixation d'éléments de train de roulement, qui sont choisis dans le groupe qui comprend un amortisseur de roulis, un amortisseur et des butées.

4. Traverse de train de roulement selon l'une des revendications 1 à 3,
**caractérisée en ce que**
des cordons ( 3 ) de soudure sont mis à chaud entre les profilés ( Q1, Q2, L1, L2 ) filés à la presse.
